# EUROPÄISCHE PATENTSCHRIFT

(11) **EP 1 753 928 B1**
(45) Veröffentlichungstag und Bekanntmachung des Hinweises auf die Patenterteilung: **06.05.2009**
(21) Anmeldenummer: 05707454.4
(22) Anmeldetag: 17.02.2005
(51) Int. Cl.: E06B 3/36

(54) **SCHRANK MIT SCHRANKKORPUS MIT MEHREREN ABLAGEFÄCHERN**
CABINET WITH MULTI-COMPARTMENT CABINET BODY
ARMOIRE A CORPS D'ARMOIRE COMPRENANT PLUSIEURS COMPARTIMENTS

(30) Priorität: 02.04.2004 DE 102004016239
(43) Veröffentlichungstag der Anmeldung: 21.02.2007
(73) Patentinhaber: KEBA AG, 4041 Linz (AT)
(72) Erfinder: KLASSEN, Samuel, 35708 Haiger (DE); KRÜGER, Matthias, 35236 Breidenbach (DE)
(74) Vertreter: Fleck, Hermann-Josef
(86) Internationale Anmeldenummer: PCT/EP2005/001607
(87) Internationale Veröffentlichungsnummer: WO 2005/106178

(56) Entgegenhaltungen:
- DE-C1- 10 202 058

## Beschreibung

Die Erfindung betrifft einen Schrank mit einem Schrankkorpus, der mindestens eine vertikale Reihe von übereinander angeordneten Ablagefächer aufweist, die mittels Fachböden abgeteilt und mittels am Schrankkorpus angelenkter Fachtü-ren zu verschließen und zu öffnen sind, wobei jeder vertikalen Reihe von Ablagefächern eine über die Höhe des Schrankkorpus verlaufende Scharnierstange zugeordnet ist.

Dokument DE 102 02 058 C1 offenbart einen Schrankkorpus mit angelenkter und verschließbarer Schranktüre laut dem Oberbegriff des Anspruchs 1.

Bei den bekannten Schränken dieser Art ist ein beachtlicher Teile- und Montageaufwand erforderlich, um die Fachböden im Schrankkorpus festzulegen und die Fachtüren schwenkbar am Schrankkorpus anzubringen. Dies wird noch dadurch erschwert, wenn die Ablagefächer unterschiedliche Höhe aufweisen müssen.

Es ist daher Aufgabe der Erfindung, einen Schrank der eingangs erwähnten Art so zu gestalten, dass der Teile- und Montageaufwand für die Festlegung der Fachböden im Schrankkorpus und für die Anlenkung der Fachböden am Schaltschrank wesentlich reduziert wird, ohne dass die Möglichkeit, unterschiedlich hohe Ablagefächer zu schaffen, verloren geht.

Diese Aufgabe wird nach der Erfindung dadurch gelöst, dass die Fachböden mit einem Ansatz in den Scharnierbereich mit der Scharnierstange geführt und mit Bundbuchsen auf der Scharnierstange vertikal festgelegt sind, wobei die Bundbuchsen über die Ober- und/oder Unterseite der Fachböden und ihrer Ansätze vorstehen, dass die auf die Höhen der Ablagefächer abgestimmten Fachtüren auf den Rückseiten im Scharnierbereich Aufnahmen für die Bundbuchsen tragen, die mittels einer Abdeckung abdeckbar sind und dass die Fachtüren mit den Aufnahmen auf die den Ablagefächern zugekehrten Bundbuchsen aufsetzbar und mittels der dann an den Fachtüren angebrachten Abdeckungen schwenkbar auf den Bundbuch-sen festlegbar sind.

Die Bundbuchsen übernehmen dabei nicht nur die Funktion der Festlegung der Ablageböden, sondern dienen gleichzeitig auch als Scharnierelemente für die Fachtüren. Auf diese Weise fallen zahlreiche Funktionsteile an dem Schrank-korpus und den Ablageböden weg. Außerdem wird die Anlenkung der Fachtüren an dem Schrankkorpus vereinfacht und erleichtert.

Nach einer bevorzugten Ausgestaltung ist dabei vorgesehen, dass die Scharnierstange im Abstand von der Frontseite einer Wand des Schrankkorpus oder einer vertikalen Trennwand des Schrankkorpus angebracht ist, wobei sie mittels Lagerelementen an der Frontseite der Boden- und Deckwand des Schrankkorpus befestigt ist. Der Zugang zu den Scharnierstellen der Fachtüren ist damit gut möglich.

Die Verbindung zwischen Fachboden und Bundbuchsen ist nach einer Ausgestaltung so vorgenommen, dass die Bundbuchsen in Aufnahmen der Ansätze der Fachböden fest und unverdrehbar eingesetzt sind und dass die Bund-buchsen eine Durchgangsbohrung für die Scharnierstange aufweisen.

Ist dabei zusätzlich vorgesehen, dass die Durchgangsbohrung der Bundbuchsen und der Außendurchmesser der Scharnierstange auf Presssitz abgestimmt sind und dass die Bundbuchsen damit unverdrehbar auf der Scharnierstange gehalten sind, dann kann die Fachtür leicht auf der Scharnierstange verschwenkt wer-den. Es bereitet beim Aufbau des Schrankes auch keine Schwierigkeiten, die Ablagefächer auf unterschiedliche Höhen anzupassen und diese mit entspre-chend abgestimmten Fachtüren zu verschließen.

Für die konstruktive Auslegung der Fachtüren ist jede Möglichkeit offen, so kann vorgesehenenein, dass die Fachtüren als massive Türen mit den rückseitigen Aufnahmen für die Bundbuchsen ausgebildet sind, oder dass die Fachtüren als auf der Rückseite offene Basisboxen ausgebildet sind, wobei in die Rückseiten Füllplatten eingesetzt sind.

Für den Verschluss der Ablagefächer ist nach einer Weiterbildung vorgesehen, dass die Fachtüren auf der der Scharnierseite gegenüberliegenden vertikalen Seite ein Schließelement tragen und dass diese Schließelemente bei geschlossenen Fachtüren mit Gegen-Schließelementen in Verbindung kommen, die an einer vertikalen Wand des Schrankkorpus oder einer vertikalen Trennwand des Schrankkorpus angebracht sind. Dabei können die unterschiedlichsten Schließ- und Gegen-Schließelemente verwendet werden, die neben der reinen Schließ-funktion auch Sicherheitsfunktionen übernehmen können.

Die Ausrichtung und Einjustierung der Fachtüren auf die Ablagefächer mit einfachen Mitteln wird dadurch erreicht, dass die Fachtüren und/oder die Abdeckungen als horizontale Schlitze ausgebildete Verbindungsaufnahmen aufwei-sen. Die Fachtüren lassen sich dann in der Horizontalen begrenzt verstellen und so einjustieren.

Nach der Herstellung der Verbindung zwischen der Fachtüre und der doppelwandig ausgebildeten Abdeckung kann der Zugang zu den Verbindungsstellen durch Verschlussstopfen oder dgl, verhindert werden.

Die Erfindung wird anhand eines in den Zeichnungen dargestellten Ausführungsbeispiels näher erläutert werden. Es zeigen:
- Fig. 1: eine frontseitige Teilansicht des Schrankes mit mehreren Ab- lagefächern, die durch Fachböden abgeteilt und mittels angelenkter Fachtüren verschließbar sind,
- Fig. 2: eine Teilansicht mit der Scharnierstange und daran festgelegten Fachböden,
- Fig. 3: eine Teilansicht auf die Rückseite einer Fachtüre mit der Ab-deckung zur Bildung der Aufnahmen für die Bundbuchsen auf der Scharnierstange,
- Fig. 4: eine Ansicht auf die Scharnierseite einer Fachtüre mit angebrachter Abdeckung und
- Fig. 5: die Fachtüre auf die mit Schließelementen versehene Rückseite.

Die perspektivische Teilfrontansicht des Schrankes nach Fig. 1 weist einen Schrankkorpus 10 auf, der aus einer vertikalen Wand 10 und einer Trennwand 12 eine vertikale Reihe von Ablagefächern F1, F2 ... Fn umfasst. Diese Reihe ist unten mit einer Bodenwand und oben mit einer Deckwand des Schrankkorpus 10 abgeschlossen. Der Schrankkorpus 10 kann auch mehrere derartige Reihen von Ablagefächern F1, F2 ... Fn aufweisen, die auf der rechten Seite dann wieder mit einer Wand 11 des Schrankkorpus 10 abgeschlossen ist.

Im Abstand von der Frontseite der Wand 11 ist eine über die gesamte Höhe des Schrankkorpus 10 verlaufende Scharnierstange 20 angeordnet, die im Abstand zur Frontseite der Wand 11 befestigt ist. Dazu sind an der Bodenwand und der Deckwand Halteelemente befestigt, die die Scharnierstange 20 im Abstand festhalten. Entsprechend der gewünschten Zahl und Höhe unterteilen Fachböden 13 den Raum zwischen der Wand 11 und der Trennwand 12.

Wie der perspektivische Teilausschnitt nach Fig. 2 in Einzelheiten erkennen lässt, stehen die Fachböden 13 zum Teil aus dem Schrankkorpus 10 heraus und sind mit Ansätzen 14 in den Scharnierbereich mit der Scharnierstange 20 ge-führt. Diese Ansätze 14 sind mit Durchgangsbohrungen 15 versehen, so dass die Scharnierstange 20 durchgeführt werden kann. In diese Durchgangsbohrun-gen 15 werden Bundbuchsen 16 und 17 eingesetzt und vorzugsweise unver-drehbar auf der Scharnierstange 20 festgelegt. Die Fachböden 13 können in den Durchgangsbohrungen 15 jeweils zwei Bundbuchsen 16 und 17 aufnehmen, die an der Oberseite und der Unterseite des Fachbodens 13 vorstehen. Da die Bundbuchsen 16 und 17 mit ihren Bohrungen für die Scharnierstange 20 so auf den Außendurchmesser der Scharnierstange 20 abgestimmt sind, dass nur ein Presssitz möglich ist, können diese Bundbuchsen 16 und 17 die Fachböden 13 ohne zusätzliche Befestigungselemente an dem Schrankkorpus 10 oder einer Trennwand 12 an beliebigen Stellen festgelegt werden. Die Aufteilung der Reihe im Schrankkorpus kann dann leicht an gewünschte Fachzahlen und Fachhöhen angepasst werden, wie die Fachböden 13.1 und 13.2 in Fig. 2 zeigen.

Wie schon der Fig. 1 zu entnehmen ist, können die Ablagefächer F1, F2 ... Fn mit individuellen, in der Höhe abgestimmten Fachtüren 25.1 und 25.2 ver-schlossen werden, die an die Scharnierstange 20 angelenkt werden. Die Fach-türen 25.1 und 25.2 tragen auf der der Scharnierseite abgekehrten vertikalen Seite Schließelemente 26, die mit an der Trennwand 12 angebrachten Gegen-Schließelementen 22 in Wirkverbindung gebracht werden können. Dabei können beliebige Ausführungen gewählt und so die Funktion und die Sicherheit des Verschlusses an die gewünschten Anforderungen angepasst werden. Die Rückseite der Fachtüren 25.1 und 25.2 weist im Bereich der Schließseite Aufnahmen 29 auf, so dass sie auf die an der Schließstange 20 festgelegten Bundbuchsen 16 und 17, die in ein Ablagefach F1, F2 oder Fn ragen, aufgesteckt werden kann. Dann wird die Aufnahme 29 der Fachtüre 25.1 oder 25.2 mit einer Abdeckung 30 verschlossen, wobei die Lagerung für die Bundbuchsen 16 und 17 vervollständigt werden. Ist die Abdeckung 30 mit der Fachtüre 25.1 oder 25.2 verbunden, dann ist sie auf den Bundbuchsen 16 und 17 schwenkbar gelagert.

Dies deutet die Ansicht nach Fig. 4 an, obwohl hier die Bundbuchsen 16 und 17 in den vervollständigten Lageraufnahmen der Fachtüre 25.1 gezeigt sind.

Dabei ist noch zu erwähnen, dass die Abdeckung 30 als Profilabschnitt ausgebildet sein kann, der doppelwandig (31, 32) ausgebildet sein kann. Wie aus Fig. 3 zu ersehen ist, ist an der Wand 32 die Ergänzung 34 zur Lageraufnahme für die Bundbuchsen 16 und 17 ausgeformt. Die Befestigung der Abdeckung 30 auf der Rückseite der Fachtüre 25.1 erfolgt über die Befestigungsstellen 35 der Abdeckung 30 und die Befestigungsstellen 19 der Fachtüre 25.1. Die Befestigungsstellen sind für Schrankverbindungen ausgebildet, wobei in der Wand 31 der Abdeckung die als horizontale Befestigungsschlitze ausgebildeten Befestigungsstellen 35 in topfartigen Aufnahmen 33 abgesetzt sind, um nach der Herstellung der Verbindung mittels Verschlussstopfen oder dgl. abgedeckt werden zu können. Mit diesen schlitzförmigen Befestigungsstellen 35 kann die Fachtüre 25.1 horizontal ausgerichtet und einjustiert werden.

Diese Art der Anlenkung der Fachtüren 25.1 und 25.2 hat den Vorteil, dass die Scharnierstange 20 mit den Fachböden 13 schon vor der Anlenkung der Fachtüren 25.1 und 25.2 montiert und ausgerichtet werden können. Die anschließende Anlenkung der Fachtüren 25.1 und 25.2 an die bereits auf der Scharnierstange 20 und den Fachböden 13 festgelegten Bundbuchsen 16 und 17 ist dann mit wenig Montageaufwand durchführbar.

Wie den Fig. 4 und 5 weiter zu entnehmen ist, bietet die Erfindung für die Konstruktion der Fachtüren 25.1 und 25.2 zahlreiche Möglichkeiten. So kann die Fachtür als massives Türblatt ausgebildet oder ein nach der Rückseite offenes Basisteil mit Abkantungen 27 bilden, in das eine Fachplatte 28 ein-gesetzt wird. Auf alle Fälle kann, wie Fig. 5 zeigt, die Fachtüre 25.1 bis auf die Bundbuchsen 16 und 17 und die Abdeckung 30 vorgefertigtes Teil hergestellt und an der Scharnierstange 20 angebracht und mit der Verbindung von Fachtü-re 25.1 und Abdeckung 30 auf den auf der Scharnierstange 20 festgelegten Bundbuchsen 16 und 17 schwenkbar angelenkt werden.

## Patentansprüche

1. Schrank mit einem Schrankkorpus, der mindestens eine vertikale Reihe von übereinander angeordneten Ablagefächer aufweist, die mittels Fach-böden abgeteilt und mittels am Schrankkorpus angelenkter Fachtüren zu verschließen und zu öffnen sind, wobei jeder vertikalen Reihe von Ablagefächern (F1, F2 ... Fn) eine über die Höhe des Schrankkorpus (10) verlaufende Scharnierstange (20) zuge-ordnet ist
**dadurch gekennzeichnet,**
**dass** die Fachböden (13) mit einem Ansatz (14) in den Scharnierbereich mit der Scharnierstange (20) geführt und mit Bundbuchsen (16, 17) auf der Scharnierstange (20) vertikal festgelegt sind, wobei die Bundbuchsen (16, 17) über die Ober- und/oder Unterseite der Fachböden (13) und ihrer Ansätze (14) vorstehen,
**dass** die auf die Höhen der Ablagefächer (F1, F2 ... Fn) abgestimmten Fachtüren (25.1, 25.2) auf den Rückseiten im Scharnierbereich Aufnah-men (29) für die Bundbuchsen (16, 17) tragen, die mittels einer Abde-ckung (30) abdeckbar sind und
**dass** die Fachtüren (25.1, 25.2) mit den Aufnahmen (29) auf die den Ablagefächern (F1, F2 ... Fn) zugekehrten Bundbuchsen (16, 17) aufsetzbar und mittels der dann an den Fachtüren (25.1, 25.2) angebrachten Abdeckungen (30) schwenkbar auf den Bundbuchsen (16, 17) festlegbar sind.

2. Schrank nach Anspruch 1,
**dadurch gekennzeichnet,**
**dass** die Scharnierstange (20) im Abstand von der Frontseite einer Wand (11) des Schrankkorpus (10) oder einer vertikalen Trennwand (12) des Schrankkorpus (10) angebracht ist, wobei sie mittels Lagerelementen an der Frontseite der Boden- und Deckwand des Schrankkorpus (10) befe-stigt ist.

3. Schrank nach Anspruch 1 oder 2,
**dadurch gekennzeichnet,**
**dass** die Bundbuchsen (16, 17) in Aufnahmen (15) der Ansätze (14) der Fachböden (13) fest und unverdrehbar eingesetzt sind und
**dass** die Bundbuchsen (16, 17) eine Durchgangsbohrung für die Scharnierstange (20) aufweisen.

4. Schrank nach Anspruch 3,
**dadurch gekennzeichnet,**
**dass** die Durchgangsbohrung der Bundbuchsen (16, 17) und der Außendurchmesser der Scharnierstange (20) auf Presssitz abgestimmt sind und dass die Bundbuchsen (16,17) damit unverdrehbar auf der Scharnier-stange (20) gehalten sind.

5. Schrank nach einem der Ansprüche 1 bis 4,
**dadurch gekennzeichnet,**
**dass** die Ablagefächer (F1, F2 ... Fn) und die Fachtüren (25.1, 25.2) unterschiedliche, vertikale Höhe aufweisen.

6. Schrank nach einem der Ansprüche 1 bis 5,
**dadurch gekennzeichnet,**
**dass** die Fachtüren (25.1, 25.2) als massive Türen mit den rückseitigen Aufnahmen (29) für die Bundbuchsen (16, 17) ausgebildet sind.

7. Schrank nach einem der Ansprüche 1 bis 5,
**dadurch gekennzeichnet,**
**dass** die Fachtüren (25.1, 25.2) als auf der Rückseite offene Basisboxen ausgebildet sind, wobei in die Rückseiten Füllplatten (28) eingesetzt sind.

8. Schrank nach einem der Ansprüche 1 bis 7,
**dadurch gekennzeichnet,**
**dass** die Fachtüren (25.1, 25.2) auf der der Scharnierseite gegenüberliegenden vertikalen Seite ein Schließelement tragen und
**dass** diese Schließelemente (26) bei geschlossenen Fachtüren (25.1, 25.2) mit Gegen-Schließelementen (22) in Verbindung kommen, die an einer vertikalen Wand (11) des Schrankkorpus (10) oder einer vertikalen Trennwand (12) des Schrankkorpus (10) angebracht sind.

9. Schrank nach einem der Ansprüche 1 bis 7,
**dadurch gekennzeichnet,**
**dass** die Fachtüren (25.1, 25.2) und/oder die Abdeckungen (30) als horizontale Schlitze ausgebildete Verbindungsaufnahmen (15, 35) aufweisen.

## Claims

1. Cabinet with a cabinet body which has at least one vertical row of storage compartments which are arranged one above the other and are divided by means of compartment bases and can be closed and opened by means of compartment doors which are connected in an articulated manner to the cabinet body, with each vertical row of storage compartments (F1, F2 ... Fn) having an associated hinge rod (20) which runs over the height of the cabinet body (10),
**characterized**
**in that** the compartment bases (13), by way of a projection (14), are guided into the hinge region with the hinge rod (20) and are vertically fixed to the hinge rod (20) by means of collar bushes (16, 17), with the collar bushes (16, 17) projecting over the upper face and/or lower face of the compartment bases (13) and their projections (14),
**in that** the compartment doors (25.1, 25.2) which are matched to the heights of the storage compartments (F1, F2 ... Fn) have, on the rear faces, holders (29) for the collar bushes (16, 17) in the hinge region, it being possible for these holders to be covered by means of a covering (30), and
**in that** the compartment doors (25.1, 25.2) can be placed onto the collar bushes (16, 17), which face the storage compartments (F1, F2 ... Fn), by way of the holders (29) and can be fixed in a pivotable manner on the collar bushes (16, 17) by means of the coverings (30) which are then mounted on the compartment doors (25.1, 25.2).

2. Cabinet according to Claim 1,
**characterized**
**in that** the hinge rod (20) is mounted at a distance from the front face of a wall (11) of the cabinet body (10) or a vertical partition wall (12) of the cabinet body (10), with the said hinge rod being attached to the front face of the base or ceiling wall of the cabinet body (10) by means of bearing elements.

3. Cabinet according to Claim 1 or 2,
**characterized**
**in that** the collar bushes (16, 17) are inserted in a firm and non-rotatable manner into holders (15) in the projections (14) of the compartment bases (13), and in that the collar bushes (16, 17) have a passage bore for the hinge rod (20).

4. Cabinet according to Claim 3,
**characterized**
**in that** the passage bore in the collar bushes (16, 17) and the outside diameter of the hinge rod (20) are matched to produce a press fit, and
**in that** the collar bushes (16, 17) are thus held in a non-rotatable manner on the hinge rod (20).

5. Cabinet according to one of Claims 1 to 4,
**characterized**
**in that** the storage compartments (F1, F2 ... Fn) and the compartment doors (25.1, 25.2) have different vertical heights.

6. Cabinet according to one of Claims 1 to 5,
**characterized**
**in that** the compartment doors (25.1, 25.2) are in the form of solid doors with the rear holders (29) for the collar bushes (16, 17).

7. Cabinet according to one of Claims 1 to 5,
**characterized**
**in that** the compartment doors (25.1, 25.2) are in the form of base boxes which are open at the rear face, with filling panels (28) being inserted into the rear faces.

8. Cabinet according to one of Claims 1 to 7,
**characterized**
**in that** the compartment doors (25.1, 25.2) have, on the vertical face which is opposite the hinge face, a locking element, and
**in that** these locking elements (26) establish a connection with mating locking elements (22) when the compartment doors (25.1, 25.2) are closed, the said mating locking elements being mounted on a vertical wall (11) of the cabinet body (10) or a vertical partition wall (12) of the cabinet body (10).

9. Cabinet according to one of Claims 1 to 7,
**characterized**
**in that** the compartment doors (25.1, 25.2) and/or the coverings (30) have connection holders (15, 35) which are in the form of horizontal slots.

## Revendications

1. Armoire avec un corps d'armoire, qui comprend au moins une rangée verticale de compartiments superposés, qui sont divisés au moyen de tablettes et qui peuvent être fermés et ouverts au moyen de portes de compartiment articulées sur le corps d'armoire, dans laquelle une tige de charnière (20) s'étendant sur la hauteur du corps d'armoire (10) est associée à chaque rangée verticale de compartiments (F1, F2, ..., Fn), **caractérisée en ce que** les tablettes (13) sont guidées par la tige de charnière (20) avec une saillie (14) dans la zone de charnière et sont immobilisées verticalement sur la tige de charnière (20) au moyen de douilles à collet (16, 17), dans laquelle les douilles à collet (16, 17) sont saillantes au-delà de la face supérieure et/ou de la face inférieure des tablettes (13) et de leurs saillies (14), **en ce que** les portes de compartiment (25.1, 25.2) agencées à la hauteur des compartiments (F1, F2, ..., Fn) portent sur leurs faces arrière, dans la zone de charnière, des logements (29) pour les douilles à collet (16, 17), qui peuvent être masqués au moyen d'un couvercle (30), et **en ce que** les portes de compartiment (25.1, 25.2) peuvent être posées avec les logements (29) sur les douilles à collet (16, 17) tournées vers les compartiments (F1, F2, ..., Fn) et fixées de manière pivotante sur les douilles à collet (16, 17) au moyen des couvercles (30) alors montés sur les portes de compartiment (25.1, 25.2).

2. Armoire selon la revendication 1, **caractérisée en ce que** la tige de charnière (20) est placée à distance de la face avant d'une paroi (11) du corps d'armoire (10) ou d'une cloison verticale (12) du corps d'armoire (10), dans laquelle elle est fixée au moyen d'éléments de palier à la face avant de la paroi de fond et de la paroi de plafond du corps d'armoire (10).

3. Armoire selon la revendication 1 ou 2, **caractérisée en ce que** les douilles à collet (16, 17) sont introduites de façon fixe et non tournante dans des logements (15) des saillies (14) des tablettes (13) et **en ce que** les douilles à collet (16, 17) présentent un alésage traversant pour la tige de charnière (20).

4. Armoire selon la revendication 3, **caractérisée en ce que** l'alésage traversant des douilles à collet (16, 17) et le diamètre extérieur de la tige de charnière (20) sont agencées en ajustement serré et **en ce que** les douilles à collet (16, 17) sont ainsi maintenues de façon solidaire en rotation sur la tige de charnière (20).

5. Armoire selon l'une quelconque des revendications 1 à 4, **caractérisée en ce que** les compartiments (F1, F2, ..., Fn) et les portes de compartiment (25.1, 25.2) présentent une hauteur verticale différente.

6. Armoire selon l'une quelconque des revendications 1 à 5, **caractérisée en ce que** les portes de compartiment (25.1, 25.2) sont réalisées sous forme de portes massives avec les logements arrière (29) pour les douilles à collet (16, 17).

7. Armoire selon l'une quelconque des revendications 1 à 5, **caractérisée en ce que** les portes de compartiment (25.1, 25.2) sont réalisées sous forme de boîtes de base ouvertes sur la face arrière, dans laquelle des plaques de remplissage (28) sont montées dans les faces arrière.

8. Armoire selon l'une quelconque des revendications 1 à 7, **caractérisée en ce que** les portes de compartiment (25.1, 25.2) portent un élément de fermeture sur le côté vertical opposé au côté de charnière, et **en ce que** ces éléments de fermeture (26) viennent s'assembler, lorsque les portes (25.1, 25.2) sont fermées, avec des éléments de fermeture conjugués (22), qui sont placés sur une paroi verticale (11) du corps d'armoire (10) ou sur une cloison verticale (12) du corps d'armoire (10).

9. Armoire selon l'une quelconque des revendications 1 à 7, **caractérisée en ce que** les portes de compartiment (25.1, 25.2) et/ou les couvercles (30) présentent des logements d'assemblage (15, 35) réalisés sous forme de fentes horizontales.
